# EUROPÄISCHE PATENTANMELDUNG

(11) **EP 0 054 747 A1**
(43) Veröffentlichungstag der Anmeldung: **30.06.1982**
(21) Anmeldenummer: 81109810.2
(22) Anmeldetag: 21.11.1981
(51) Int. Cl.: E01D 19/06, E01C 11/10, E04B 1/68

(54) **Elastomeres Dehnprofil zum Abdichten von bauwerkseitigen Dehnungsfugen**

(30) Priorität: 19.12.1980 DE 3047904
(71) Anmelder: Kober AG, CH-8750 Glarus (CH)
(72) Erfinder: Huber, Reinhold, CH-8180 Bülach (CH); Köster, Waldemar, Dipl. Ing., D-5062 Forsbach (DE)
(74) Vertreter: Grättinger & Partner

(57) **Zusammenfassung**

Ein elastomeres Dehnprofil zum Abdichten von bauwerkseitigen Dehnungsfugen läßt sich ohne Werkzeug in entsprechende Befestigungsnuten einknöpfen. Zu diesem Zweck besitzt es seitliche Befestigungsstege mit wenigstens auf einer Seite vorspringenden Rippen (5) und an den Stegrändern angeformten beweglichen Riegeln (4). Diese Riegel sind beim Einschieben des Befestigungsstegs in die entsprechende Nut (6) im Fugenrand an den Steg (3) angelegt, so daß sie nicht über die Rippe (5) vorstehen. Nach dem vollständigen Einschieben der Befestigungsstege spreizen die Riegel seitlich aus, wobei sich deren Stirnflächen gegen eine entsprechende Verbreiterung des Nutenhohlraums abstützen. Der Stegquerschnitt im Bereich der Rippen entspricht dem zur Fuge hin offenen Nutenkörper.

## Beschreibung

Die Erfindung betrifft ein elastomeres Dehnprofil zum Abdichten von bauwerkseitigen Dehnungsfugen, dessen die Fuge überbrückender Faltteil auf gegenüberliegenden Seiten je einen in Fugenlängsrichtung verlaufenden Randteil aufweist, der einen Steg mit Befestigungselementen am freien Stegrand umfaßt, die in der Einbaulage in zur Fuge hin offene Nuten der Fugenränder eingreifen.

Eine bekannte elastomere Fugenabdichtung (US-PS 4 007 994) besitzt an beiden Seitenrändern zum jeweiligen Fugenrand hinweisende vorspringende Leisten, die im Querschnitt ein Pfeilprofil aufweisen. Die vorspringenden Leisten werden mit ihren verbreiterten Pfeilspitzen in entsprechende Nuten der Fugenränder hineingedrückt, so daß die Pfeilflügel sich in der Einbaulage gegen eine Erweiterung diese Nuten von innen anlegen. Das Eindrücken der vorspringenden Leisten gestaltet sich wegen der hohen Verformungskräfte als schwierig; es ist ohne Werkzeug nicht durchführbar. Der Werkstoff muß also einerseits eine hohe elastische Verformung zulassen, andererseits ausreichend formstabil sein, um die erforderliche Festigkeit der Verbindung aufrechterhalten zu können. Es sind Fahrbahnübergänge bekannt (Deutsche Offenlegungsschrift 1 907 695, 2 124 966), bei welchen die Befestigungselemente gesonderte Keile sind,mit welchen ein eine Verdickung aufweisender Randteil des Dehnprofils in einer Nut des Fugenrands verkeilt wird. Dabei sindnoch zusätzliche Befestigungsmittel für die Keile erforderlich.

Ein bekanntes Dichtungspröfil (Deutsche Offenlegungsschrift 2 808 386) weist Verdickungen der Randteile auf, welche hinter Stützflächen von nach innen verbreiterten Nuten der Fugenränder einrasten. Wegen der begrenzten Verformbarkeit der Randteile beim Einknöpfen in die Nuten der Fugenränder sind dem dabei erzielbaren Formschluß und damit der Festigkeit der Verbindung Grenzen gesetzt. Durch eine mit der Zeit eintretende Materialermüdung kann es zu einer allmählichen Lockerung der Verbindung kommen.

Schließlich sind noch zahlreiche andere Dehnprofile bekannt,L-.B. Deutsche Auslegeschrift 25 02 731, 25 11 278, CH-PS 520 823),bei welchen die Randteile hohl ausgebildet sind, um das Einknöpfen derselben in entsprechende Nuten der Fugenränder zu erleichtern. Allerdings lassen sich Hohlräume enthaltende elastomere Dehnprofile nicht ohne größeren Aufwand herstellen.

Gegenüber den bekannten Lösungen liegt der vorliegenden Erfindung die Aufgabe zugrunde, ein Dehnprofil der eingangs genannten Art für den dichtenden Abschluß einer Dehnungsfuge zu schaffen, welches sich in entsprechende Nuten ohne zusätzliche Befestigungsmittel leicht einknöpfen läßt, eine sichere Arretierung gewährleistet und einfach herzustellen ist.

Diese Aufgabe wird erfindungsgemäß dadurch gelöst, daß wenigstens auf einer Seite des Stegs benachbart seinem am Faltteil angeschlossenen Ende eine vorspringende Rippe und an seinem freien Rand ein zur Rippe hinweisender beweglicher Riegel angeformt ist, der mit dem Steg einen spitzen Winkel einschließt, wobei die Dicke des Stegs im Bereich seiner Rippe mindestens der Breite der Nut im Fugenrand und die Dicke des Riegels etwa der Rippenhöhe entspricht, derart, daß der Steg mit hinter der Rippe angelegtem Riegel in die Nut einführbar, der Riegel in der Endlage des Stegs gegen eine Stützfläche in einer Verbreiterung des Nutenhohlraums ausfederbar ist.

Das wesentliche an einer derartigen Verbindung zwischen dem Randteil eines elastomeren Dehnprofils und einem Fugenrand einer bauwerkseitigen Dehnungsfuge ist dabei, daß am Randteil wenistens auf einer Seite ein gegen die Stützfläche ausfedernder bewegliher Riegel und eine die Nutöffnung verschließende Verdickung in Form einer Rippe vorgesehen sind.

Eine besonders vorteilhafte Ausgestaltung besteht darin, daß auf beiden Seiten des Stegs Rippen und Riegel vorgesehen sind, und daß die Rippen, entsprechend der Ausbildung der Nut im Fugenrand keilförmig mit zur Fuge hin zunehmender Höhe ausgebildet sind. Bei einer derartigen Ausbildung des Randteils als Doppel Profil kann beim Einbau eine Zugvorspannung auf den Steg zwischen Doppelrippe und Doppelriegel aufgebracht werden mit dem Ergebnis einer besonders sicheren und dichten Knöpfverbindung.

Bei dem vorgeschlagenen Dehnprofil erfolgt das Einknöpfen durch flexible Biegeverformung im Gelenk zwischen dem horizontalen Steg und dem daran an geschlossenen bzw._{;}angeformten Riegel. Die Federkraft der Biegeverformung kann durch Einlagen von Streifen aus Blech, Kunststoff oder Gewebe im Bereich des horizontalen Stegs und des Riegels vergrößert werden. Eine solche Maßnahme ist vor allem bei Verwendung weicher Elastomere vorteilhaft.'

Unabhängig von einer derartigen Bewehrung kann noch eine Trag- oder Seilbewehrung vorgesehen sein, welche ein evtl. notwendiges Ausknöpfen erleichtert.

Ein Ausknöpfen ist überdies nur nach Überwindung der steifen Druckverformung des Riegels möglich. Der ausfedernde Riegel erzeugt einen sicheren Formschluß der Verbindung zwischen dem Randteil des Dehnprofils und dem Fugenrand.

Da das erfindungsgemäß vorgeschlagene Dehnprofil keinerlei Hohlräume aufweist,lassen sich in Längsrichtung anschließende Dehnprofile leicht durch Vulkanisieren miteinander verbinden. Auch eine Anwendung auf Fugenkonstruktionen mit einer oder mehreren Fugenspalten bereitet keine Schwierigkeiten.

Bei einseitiger Ausführung des Randprofils weisen Rippe und Riegel in der Einbaulage zweckmäßigerweise nach unten, so daß das Dehnprofil dicht unter der Fahrbahnfläche angebracht werden kann. Der über dem Dehnprofil vorhandene Fugenspalt kann daher flach gehalten und somit leicht von Schmutz gesäubert werden.

Der Steg des Randprofils kann im Rahmen der Erfindung in beliebiger Einbaulage, also vertikal, horizontal oder in jeder Schräglage.befestigt sein, also entsprechend der jeweiligen Anordnung der Nuten in den Fugenrändern.

Im folgenden werden mehrere Ausführungsbeispiele der Erfindung anhand der Zeichnung erläutert.

Es zeigt
Fig. 1 einen vollständigen Querschnitt durch ein Dehnprofil
Fig. 2 einen vertikalen Teilschnitt durch einen Fugenrand mit eingefaltetem Randteil eines Dehnprofils,während des Einschiebens in die Nut des Fugenrands.
Fig. 3 die Darstellung gemäß Fig. 2 mit vollständig eingeschobenem Randteil bzw. Steg
Fig. 4
und 5 jeeinen vertikalen Querschnitt durch einen Fugenrand mit verschiedenen Bewehrungen im Bereich des Randteils
Fig. 6
und 7 jeweils einen vertikalen Schnitt durch einen Fugenrand mit weiteren Varianten der Ausbildung von Fugenrand bzw. Dehnprofil und
Fig. 8 ein vollständiges Dehnprofil mit doppelseitigem Randteil, wobei zwei Varianten des Wandanschlusses auf verschiedenen Seiten gezeigt sind.

Fig. 1 zeigt einen Querschnitt durch das Behnprofil mit dem im Bereich der Fuge befindlichen und die Fuge überbrückenden Faltteil 1 und daran seitlich anschließenden Randteilen 2. Jeder Randteil besitzt einen horizontalen Steg 3 und am freien Ende einen abgewinkelten Riegel 4 und weiter innen, auf der Seite des Riegels, eine Rippe 5. Die Dicke des Riegels 4 entspricht etwa der Höhe derRippe 5. Auf diese Weise können die Randteile 2,wie am Beispiel des linken Randteils in Fig. 2 dargestellt, so zusammengeklappt werden, daß der Riegel 4 hinter die Rippe 5 schlüpft, so daß der Randteil der Dehnungsfuge leicht in die Nut 6 des Fugenrands 7 eingeschoben werden kann. Die Öffnung der Nut 6 entpricht dabei etwa der Summe aus der Dicke des Stegs 3 und der Höhe der Rippe 5. Deren Gesamtmaß kann die Höhe der Nut auch geringfügig überschreiten, was im Rahmen der elastomeren Verformung ohne weiteres möglich ist. Dadurch ergibt sich ein besonders dichter Anschluß des Randteils am Fugenrand.

Fig. 3 zeigt den vollständig eingeknöpften Fugenrand, wobei die Rippe 5 für den dichten Anschluß, der Riegel 4 für die Herstellung einer formschlüssigen Verbindung verantwortlich ist. Bei vollständig eingeknöpftem Fugenrand federt der Riegel 4 in Richtung seiner unbelasteten Form gemäß Fig. 1 aus und legt sich mit seiner Stirnseite gegen eine Stützfläche 8 des nach innen hin verbreiterten Nutenhohlraums. Auf diese Weise entsteht fugenrandseitig eine die Öffnung der Nut 6 begrenzende Nase 9.Gemäß Fig. 6 ist die Nase 9 und entsprechend die Rippe 5 des Randteils des Dehnprofils schräg mit einer Vergrößerung der Öffnung der Nut 6 nach innen ausgebildet. Auf diese Weise wird die Wirkung des Riegels 4 noch verstärkt.

Gemäß Fig. 4 weist der Randteil im Bereich des Stegs 3 und des Riegels 4 eine Bewehrungseinlage 10 auf, welche aus Streifen aus Blech, Kunststoff oder Gewebe bestehen kann.

Gemäß Fig: 5 sind strangartige Bewehrungen 11 z.B. als Draht- oder Seilbewehrung vorgesehen, um ein evtl. notwendiges Ausknöpfen des Dehnprofils zu erleichtern.

Gemäß Fig. 8 besitzt das Randprofil 2 gegenüber der Rippe 5 noch eine in Längsrichtung durchgehende Wulst 12, die der Verbessrung der Verankerung dient.

In allen bislang beschriebenen Einbaubeispielen ist der Winkel den der Riegel in der vollständigen Einbaulage mit dem Steg 3 einschließt, etwas kleiner als der in Fig.1 dargestellte Ausgangswinkel, damit die Riegelstellung elastisch gesichert bleibt.

Fig. 8 zeigt die Ausbildung eines Dehnprofils mit doppelter Ausführung der Randteile, das heißt, jeder Randteil besitzt zwei Riegel 4 auf jeder Seite des Stegs 3 sowie zwei Rippen 5, ebenfalls auf jeder Seite des Stegs 3. Entsprechend ist der innere Hohlraum der Nut mit der Verbreiterung für die Stützflächen 8 symmetrisch nach oben und unten ausgebildet. In der linken Hälfte der Darstellungist die Nut 6 im Öffnungsbereich durch parallele Wände begrenzt. In der rechten Hälfte der Darstellung öffnen sich die Wände der Nut 6 zur Fuge hin. Auf diese Weise kann beim Einbau eine Zugvorspannung auf den Stegteil 3 zwischen Rippen 5 und Riegel 4 aufgebracht werden. Das Ergebnis ist ene besonders sichere und dichte Verknöpfung.

## Patentansprüche

1. Elastomeres Dehnprofil zum Abdichtenden bauwerkseitigen Dehnungsfugen, dessen die Fuge überbrückender Faltteil auf gegenüberliegenden Seiten je einen in Fugenlängsrichtung verlaufenden Randteil aufweist, der einen Steg mit Befestigungselementen am freien Stegrand umfaßt, die in der Einbaulage in zur Fuge hin offene Nuten der Fugenränder eingreifen, dadurch gekennzeichnet,
daß wenigstens auf.einer Seite des Stegs (3), benachbart seinem am Faltteil (1) angeschlossenen Ende eine vorspringende Rippe (5) und an seinem freien Rand ein zur Rippe (5) hinweisender beweglicher Riegel (4) angeformt ist, der mit dem Steg (3) einen spitzen Winkel einschließt, wobei die Dicke des Stegs (13) im Bereich seiner Rippe (5) mindestens der Breite der Nut (6) im Fugenrand (7) und die Dicke des Riegels (4) etwa der Rippenhöhe entspricht, derart, daß der Steg (3) mit hinter der Rippe (5) angelegtem Riegel (4) in die Nut (6) einführbar, der Riegel (4) in der Endlage des Stegs gegen eine Stützfläche (8) in einer Verbreiterung des Nutenhohlraums ausfederbar ist.

2. Dehnprofil nach Anspruch 1,
dadurch gekennzeichnet,
daß Rippenhöhe, Dicke des Riegels (4) und Dicke des Stegs (3) etwa gleiche Größe aufweisen.

3. Dehnprofil nach Anspruch 1,
dadurch gekennzeichnet,
daß der Steg (3) und/oder Riegel (4) mit band-oder strangförmigen Bewehrungen (10; 11) versehen sind.

4. Dehnprofil nach einem der Ansprüche 1 bis 3, dadurch gekennzeichnet,
daß auf beiden Seiten des Stegs (3) Rippen (5) und Riegel (4) vorgesehen sind, und daß die Rippen (5), entsprechend der Ausbildung der Nut (6) im Fugenrand, keilförmig mit zur Fuge hin zunehmender Höhe ausgebildet sind.
